# FASCICULE DE BREVET EUROPEEN

(11) **EP 3 369 137 B1**
(45) Date de publication et mention de la délivrance du brevet: **03.08.2022**
(21) Numéro de dépôt: 15785125.4
(22) Date de dépôt: 27.10.2015
(51) Int. Cl.: H01R 4/48, H01R 9/26

(54) **ENSEMBLE DE MAINTIEN ET DE MISE EN CONTACT ÉLECTRIQUE POUR RACCORDER UNE BARRETTE DE CONNEXION ET PLUSIEURS DISPOSITIFS DE MAINTIEN ET DE CONTACT ÉLECTRIQUE POUR CONDUCTEURS**
ANORDNUNG VON ELEKTRISCHEN HALTE- UND KONTAKTVORRICHTUNGEN ZUM VERBINDEN EINER ANSCHLUSSLEISTE UND VERSCHIEDENEN VORRICHTUNGEN ZUM HALTEN UND PLATZIEREN EINES ELEKTRISCHEN KONTAKTS FÜR LEITER
HOLDING AND ELECTRICAL CONTACT ASSEMBLY FOR CONNECTING A JUNCTION STRIP AND A PLURALITY OF HOLDING AND ELECTRICAL CONTACT DEVICES FOR CONDUCTORS

(43) Date de publication de la demande: 05.09.2018
(73) Titulaire: TE Connectivity Services GmbH, 8200 Schaffhausen (CH)
(72) Inventeur: CHAILLET, Alexandre, F-69006 Lyon (FR); FRANCE, Philippe, F-42140 Chazelles sur Lyon (FR)
(74) Mandataire: Germain Maureau
(86) Numéro de dépôt international: PCT/EP2015/074851
(87) Numéro de publication internationale: WO 2017/071737

(56) Documents cités:
- EP-A1- 1 816 706
- EP-A2- 1 675 219
- DE-A1-102011 115 637
- DE-A1-102012 109 082
- DE-C1- 2 759 848
- FR-A1- 2 580 431
- FR-A1- 2 965 117
- US-A1- 2004 014 353
- US-A1- 2007 259 574

## Description

La présente invention concerne un ensemble de maintien et de mise en contact électrique pour raccorder une barrette de connexion et plusieurs dispositifs de maintien et de contact électrique pour conducteurs.

Il est connu d'utiliser des appareils électriques tels que des blocs de jonction ou des borniers pour mettre en contact et maintenir en position deux conducteurs. Pour ce faire, un bloc de jonction peut comprendre une barrette conductrice contre laquelle sont maintenus en position les deux conducteurs, comme indiqué dans le document de brevet DE 27 59 848 C1.

Les conducteurs peuvent être maintenus en position en contact avec la barrette conductrice en utilisant un élément de retenue par conducteur comme par exemple un ressort à lame. Les conducteurs sont ainsi disposés à distance et chacun est maintenu en position contre la barrette.

Cette disposition donne satisfaction en ce que chaque conducteur peut être mis en position et retiré indépendamment du bloc de jonction.

Toutefois le fait d'utiliser d'une part une barrette conductrice s'étendant selon une direction longitudinale et d'autre part deux éléments de retenue distants agencés pour maintenir les conducteurs à distance selon la direction longitudinale, impose certaines contraintes en termes de construction.

En particulier, la longueur de la barrette selon la direction longitudinale impose la dimension longitudinale du bloc de jonction qui ne peut ainsi être réduite dans un objectif de gain de place. Dans ces conditions, il apparait difficile de réduire l'encombrement de tels blocs de jonction.

La présente invention vise à résoudre tout ou partie des inconvénients mentionnés ci-dessus.

A cet effet, la présente invention concerne un dispositif de maintien en position et de mise en contact électrique pour borne de raccordement d'un appareil électrique agencé pour maintenir en position et mettre en contact électrique au moins deux conducteurs électriques et agencé pour coopérer avec un corps isolant et/ou une barrette de liaison dudit appareil électrique, selon la revendication 1.

Cette disposition permet de prendre en tenaille le premier conducteur et le deuxième conducteur en position de retenue. Il apparait que le premier conducteur et le deuxième conducteur sont disposés entre le premier élément de retenue et le deuxième élément de retenue dans l'emplacement de serrage.

Selon un aspect de l'invention, l'emplacement de serrage est destiné à la mise en contact électrique du premier conducteur et du deuxième conducteur.

Cette disposition permet donc de concevoir un bloc de jonction compact, deux conducteurs pouvant être disposés à proximité l'un de l'autre et non à deux emplacements distants.

Selon un aspect de l'invention, le dispositif de maintien en position et de mise en contact électrique comprend un élément de liaison du premier élément de retenue et du deuxième élément de retenue, l'élément de liaison comprenant une première portion de liaison flexible coopérant avec le premier élément de retenue et une deuxième portion de liaison flexible coopérant avec le deuxième élément de retenue.

Cette disposition permet la mobilité du premier élément de retenue et du deuxième élément de retenue par rapport à l'élément de liaison. Le premier élément de retenue et le deuxième élément de retenue sont également mobiles indépendamment.

Selon un aspect de l'invention, le premier élément de retenue et/ou le deuxième élément de retenue sont agencés pour, en position rétractée, l'insertion du premier conducteur électrique et/ou le deuxième conducteur électrique dans l'emplacement de serrage.

Selon un aspect de l'invention, le premier élément de retenue et le deuxième élément de retenue sont agencés pour coopérer avec l'élément de liaison de manière à être soumis à une contrainte les approchant de la position de retenue.

Ainsi, pour l'insertion du premier et/ou du deuxième conducteur, un utilisateur devra imposer une contrainte au premier élément de retenue et/ou au deuxième élément de retenue pour le déplacer vers la position rétractée.

Suite à l'insertion du premier et/ou du deuxième conducteur dans l'emplacement de serrage, le premier élément de retenue et le deuxième élément de retenue prendront ensuite la position de retenue lorsque l'utilisateur ne leur imposera plus de contrainte.

Selon un aspect de l'invention, l'élément de liaison comprend une première portion d'appui et une deuxième portion d'appui, respectivement attenantes à la première portion de liaison flexible et/ou la deuxième portion de liaison flexible, chacune des portions d'appui étant agencée pour coopérer avec le corps isolant et la barrette de liaison de l'appareil électrique.

Les portions d'appui sont agencées pour coopérer avec le corps isolant de manière à ce qu'un utilisateur puisse déplacer un élément de retenue vers la position rétractée en imposant une contrainte sur cet élément de retenue.

La portion d'appui correspondante coopère alors avec le corps isolant et l'élément de retenue se déplace par rapport à l'élément de liaison.

Selon un aspect de l'invention, le premier élément de retenue, la première portion de liaison flexible et la première portion d'appui constituent un premier ressort à lame, et/ou dans lequel le deuxième élément de retenue, la deuxième portion de liaison flexible et la deuxième portion d'appui constituent un deuxième ressort à lame.

Selon un aspect de l'invention, chaque élément de retenue correspond à une lamelle de serrage, chaque portion d'appui à une lamelle d'appui et chaque portion de liaison flexible à un coude.

Le dispositif de maintien en position et de mise en contact électrique se présente ainsi comme un ressort à lame double, c'est-à-dire comme un dispositif présentant deux ressorts à lame indépdants, ledit dispositif étant agencé pour le maintien des conducteurs électriques.

Selon un aspect de l'invention, l'élément de liaison comprend une portion de liaison centrale attenante à la première portion d'appui et à la deuxième portion d'appui.

La portion de liaison centrale est ainsi à considérer comme une pièce à laquelle est relié chaque ressort à lame. De préférence, la portion de liaison centrale présente une forme de coude. En particulier, la portion de liaison centrale est flexible.

Cette disposition confère au dispositif de maintien en position et de mise en contact électrique une certaine souplesse qui est avantageuse pour manipuler indépendamment le premier élément de retenue ou le deuxième élément de retenue.

Selon un aspect de l'invention, le premier élément de retenue, le deuxième élément de retenue et l'élément de liaison sont d'un seul tenant.

Selon un aspect de l'invention, la première portion de liaison et/ou la deuxième portion de liaison présentent chacune une forme en coude. De préférence, la première portion d'appui et/ou la deuxième portion d'appui présentent chacune une forme sensiblement rectiligne.

Selon un aspect de l'invention, la première portion d'appui et la deuxième portion d'appui s'étendent de manière divergente à partir de la portion de liaison centrale.

De préférence, le premier élément de retenue et le deuxième élément de retenue s'étendent de manière convergente vers l'emplacement de serrage.

Selon un aspect de l'invention, le dispositif de maintien en position et de mise en contact électrique est symétrique par rapport à un premier plan séparant la section des éléments de retenue et de l'élément de liaison en deux.

De préfécence, le dipositif de maintien en position et de mise en contact électrique est symétique selon un deuxième plan ou alternativement par rapport à un point central, de manière à ce que le premier élément de retenue soit symétrique au deuxième élément de retenue.

Selon un aspect de l'invention, la première portion de coopération et/ou la deuxième portion de coopération présente un emplacement d'accueil concave d'une portion du conducteur électrique correspondant s'étendant selon la direction longitudinale en position de retenue.

L'emplacement d'accueil concave permet ainsi de center le conducteur correspondant. Le but est de réaliser un guidage du conducteur, ce qui permet une mise en contact électrique optimale du premier conducteur électrique et du deuxième conducteur électrique.

Selon un aspect de l'invention, la première portion de coopération et/ou la deuxième portion de coopération correspondent à une projection de l'élément de retenue correspondant, formant un bord transversal s'étendant transversalement à la direction longitudinale en position de retenue.

Le fait de disposer d'un bord transversal s'étendant transversalement à la direction longitudinale permet un blocage optimal du conducteur électrique en position de retenue.

Tout déplacement longitudinal du conducteur électrique est impossible à cause de la contrainte transversale engendrée par l'avancée de matière constituée par la projection.

Selon un aspect de l'invention, la projection correspond à une découpe partielle dans l'élément de retenue correspondant et un décalage de ladite découpe partielle par rapport à l'élément de retenue correspondant.

Cette disposition permet une économie de matière et une facilité de fabrication car la projection provient de la même pièce de base que le reste de l'élément de retenue.

Cette disposition permet également d'obtenir une bonne cohésion entre la projection et le reste de l'élément de retenue puisque la projection et le reste de l'élément de retenue sont d'un seul tenant.

Selon un aspect de l'invention, au moins un élément de retenue présente une portion de déplacement agencée pour coopérer avec un élément de déplacement imposant une contrainte selon la direction longitudinale ou une direction oblique par rapport à la direction longitudinale, ladite contrainte imposée par l'outil de déplacement visant à déplacer ledit élément de retenue hors de l'emplacement de serrage.

Cette disposition permet donc raccorder et de retirer un conducteur de l'emplacement de serrage de manière aisée en sollicitant la portion de déplacement correspondante.

Selon un aspect de l'invention, la portion de déplacement de l'élément de retenue est attenante à la portion de coopération dudit élément de retenue. De préférence, la portion de déplacement s'étend transversalement à la direction longitudinale.

Il est ainsi possible de solliciter la portion de déplacement en imposant une contrainte selon une direction sensiblement longitudinale.

Selon un aspect de l'invention, le dispositif de maintien en position et de mise en contact électrique présente un emplacement destiné à une pièce intermédiaire conductrice agencée pour coopérer avec le premier conducteur électrique et le deuxième conducteur électrique en position de retenue.

Les deux conducteurs peuvent ainsi être mis en contact électrique par une coopération indirecte en disposant la pièce intermédiaire conductrice entre les deux conducteurs.

Selon un aspect de l'invention, le dispositif de maintien en position et de mise en contact électrique présente un emplacement de fixation destiné à la pièce intermédiaire conductrice.

De préférence, l'emplacement de fixation est ménagé dans la portion de liaison centrale. Selon un aspect de l'invention, le dispositif de maintien en position et de mise en contact électrique comprend une pièce intermédiaire conductrice, notamment la pièce intermédiaire conductrice présente deux emplacements de contact, chacun étant agencé pour être en contact avec le conducteur électrique correspondant, les emplacements de contact étant ménagés sur deux surfaces externes opposés de la pièce intermédiaire conductrice s'étendant selon la direction d'extension de la pièce intermédiaire conductrice.

Cette disposition permet de limiter l'épaisseur de la pièce intermédiaire conductrice, l'épaisseur étant à considérer transversalement à la direction d'extension de la pièce intermédiaire conductrice.

Ainsi la réduction de l'épaisseur permet de rapprocher les deux conducteurs électriques et donc de réaliser un gain de place et de matière.

Le fait que la section de passage du courant soit définie selon le plan d'extension de la pièce intermédiaire conductrice est aussi avantageux. Tout en présentant une épaisseur faible, la même section de passage de courant circulant entre les deux conducteurs électriques peut être conservée.

En comparaison, selon l'état de la technique, deux conducteurs électriques sont mis en contact électrique par l'intermédiaire d'une barrette présentant une section de circulation de courant transversale à la direction principale d'extension de ladite barrette. Dans ce cas réduire l'épaisseur, c'est-à-dire la dimension transversale à la direction d'extension de la barrette a pour conséquence de réduire la section de passage du courant.

Selon un aspect de l'invention, la pièce intermédiaire conductrice comprend du cuivre.

De préférence la pièce intermédiaire conductrice s'étend selon le deuxième plan, c'est-à-dire le plan définissant la symétrie du premier élément de retenue avec le deuxième élément de retenue.

Selon un aspect de l'invention, le dispositif de maintien en position et de mise en contact électrique comprend une pluralité de premiers éléments de retenue et de deuxièmes éléments de retenue correspondants.

Selon un aspect de l'invention, chaque portion d'appui d'élément de retenue est rapportée sur la portion centrale. De préférence, la portion centrale s'étend selon une direction d'alignement de couples de premiers éléments de retenue et de deuxièmes éléments de retenue.

La présente invention concerne également un ensemble de maintien en position et de mise en contact électrique comprenant une barrette de liaison et au moins un dispositif de maintien en position et de mise en contact électrique tel que décrit précédemment, la pièce intermédiaire conductrice dudit dispositif correspondant à une portion de la barrette de liaison ou une pièce rapportée sur ladite barrette de liaison. La barrette de liaison est par exemple une barrette de liaison d'un appareil électrique du type bloc de jonction

Il est ainsi possible de mettre en contact électrique deux conducteurs électriques situés dans l'emplacement de serrage par l'intermédiaire d'une portion de la barrette de liaison utilisée comme pièce intermédiaire conductrice.

Ces conducteurs électriques sont également maintenus en position indépendamment l'un de lautre puisque la barrette est fixe. Ces conducteurs électriques peuvent être mis en contact électrique avec d'autres conducteurs électriques eux-mêmes en contact avec une autre portion de la barrette de liaison.

Selon un aspect de l'invention, la barrette de liaison et le dispositif sont agencés pour coopérer de manière à ce que l'élément de liaison du dispositif soit fixe par rapport à la barrette de liaison.

La présente invention concerne également un appareil électrique, pourvu d'une borne de raccordement et comprenant un dispositif de maintien en position et de mise en contact électrique et/ou un ensemble de maintien en position et de mise en contact électrique tels que décrits précédemment.

Selon un aspect de l'invention, l'appareil électrique présente pour chaque élément de retenue une surface de coopération destiné à coopérer avec la portion d'appui correspondante.

De toute façon l'invention sera bien comprise à l'aide de la description qui suit en référence aux dessins schématiques annexés représentant, à titre d'exemple non limitatif, une forme d'exécution de ce dispositif de maintien en position et de mise en contact électrique.
Figures 1 et 2 sont des vues en perspective d'un dispositif de maintien en position et de mise en contact électrique pour deux conducteurs.
Figure 3 est une vue en perspective dudit dispositif et de deux conducteurs en une position de retenue.
Figure 4 est une vue en perspective dudit dispositif en position de retenue comprenant une pièce intermédiaires conductrice disposée entre les deux conducteurs.
Figure 5 est une vue schématique en perspective d'un bloc de jonction comprenant un dispositif de maintien en position et de mise en contact électrique pour deux conducteurs.
Figures 6 à 8 sont des vues en perspective d'un dispositif de maintien en position et de mise en contact électrique pour une pluralité de couples de conducteurs.
Figure 9 est une vue en perspective d'un ensemble de maintien en position et de mise en contact électrique comprenant une barrette de liaison et un dispositif de maintien en position et de mise en contact électrique.
Figure 10 est une vue en éclatée des éléments de la figure 9.
Figures 11 à 13 sont des vues en perspective et de face d'un bloc de jonction comprenant un ensemble de maintien en position et de mise en contact électrique.
Figure 14 est une vue en perspective d'un dispositif de maintien en position et de mise en contact électrique correspondant au bloc de jonction des figures 11 à 13.
Figure 15 est une vue en perspective d'une barrette de liaison correspondant au bloc de jonction des figures 11 à 13.
Figures 16 à 21 sont des vues en perspective ou de face de variantes du dispositif en position de retenue.

Comme illustré à la figure 5, un appareil électrique 1, en particulier un bloc de jonction 2 comprend un corps isolant 3 et un dispositif de maintien en position et de mise en contact électrique 5 d'un premier conducteur électrique 7a et d'un deuxième conducteur électrique 7b.

Comme également illustré aux figures 1 à 4, le dispositif de maintien en position et de mise en contact électrique 5 comprend un premier élément de retenue 9a, un deuxième élément de retenue 9b et un élément de liaison 11.

L'élément de liaison 11 comprend une première portion flexible 13a et une deuxième portion flexible 13b, chacune attenante et solidaire respectivement au premier élément de retenue 9a et au deuxième élément de retenue 9b.

Cette flexibilité permet le déplacement indépendant de chaque élément de retenue 9a, 9b par rapport à l'élément de liaison 11. Aux figures 3 à 5, chaque élément de retenue 9a, 9b est disposé en une position de retenue dans laquelle le conducteur électrique 7a, 7b correspondant s'étendant selon une direction longitudinale 15 est maintenu en position en imposant respectivement une première contrainte transversale 17a et une deuxième contrainte transversale 17b.

La contrainte transversale 17a, 17b est imposée par l'élément de retenue 9a, 9b sur le conducteur électrique 7a, 7b correspondant. Pour ce faire, le premier élément de retenue 9a présente une première portion de coopération 19a avec le premier conducteur électrique 7a, la première portion de coopération 19a présentant un premier emplacement d'accueil concave 21a s'étendant selon la direction longitudinale 15 en position de retenue.

De manière similaire, le deuxième élément de retenue 9b comprend une deuxième portion de coopération 19b présentant un deuxième emplacement d'accueil concave 21b.

Chaque portion de liaison flexible 13a, 13b est agencée pour soumettre, en absence de sollicitation extérieure, l'élément de retenue 9a, 9b correspondant à une contrainte visant à le disposer en position de retenue.

Toutefois un déplacement d'un élément de retenue 9a, 9b vers une position rétractée peut être réalisé pour permettre l'insertion du conducteur électrique 7a, 7b correspondant dans le bloc de jonction 2.

Comme illustré plus particulièrement aux figures 3 à 5, lorsque le premier élément de retenue 9a et le deuxième élément de retenue 9b sont en position de retenue, le dispositif de maintien en position et de mise en contact électrique 5 présente un emplacement de serrage 23.

L'emplacement de serrage 23 est défini au moins partiellement par la première portion de coopération 19a et la deuxième portion de coopération 19b. Les deux conducteurs électriques 7a, 7b en contact électrique sont compris dans l'emplacement de serrage 23.

Le contact électrique entre le premier conducteur électrique 7a en position de retenue est assuré soit par un contact direct comme illustré à la figure 3 soit par contact indirect comme illustré aux figures 4 et 5.

Dans le cas d'un contact indirect, le dispositif 5 présente, en position de retenue, un emplacement 25 destiné à une pièce intermédiaire conductrice 27 qui est en contact avec le premier conducteur électrique 7a et le deuxième conducteur électrique 7b.

Comme illustré à la figure 3, le dispositif de maintien en position et de mise en contact électrique 5 peut présenter un emplacement de fixation 29 de la pièce intermédiaire conductrice 27 ménagé dans l'élément de liaison 11.

Alternativement, comme illustré à la figure 5, la pièce intermédiaire conductrice 27 peut être maintenue en position par un autre élément interne du bloc de jonction 2.

La pièce intermédiaire conductrice 27 est à considérer comme compris dans le dispositif de maintien en position et de mise en contact électrique 5.

Comme illustré aux figures 4 et 5, la pièce intermédiaire conductrice présente un premier emplacement de contact 28a et un deuxième emplacement de contact 28b agencés respectivement pour être en contact avec le premier conducteur électrique 7a et le deuxième conducteur électrique 7b.

Les emplacements de contact 28a, 28b, sont ménagés dans des surfaces externes opposées 30a, 30b s'étendant selon une direction d'extension 32 de la pièce intermédiaire conductrice 27.

Ainsi la section de passage du courant entre le premier conducteur électrique 7a et le deuxième conducteur électrique 7b à travers la pièce intermédiaire conductrice 27 ne dépend pas de son épaisseur.

La pièce intermédiaire conductrice 27 peut ainsi présenter une épaisseur faible par rapport à la dimension des surfaces externes opposées 30a, 30b.

Comme illustré plus particulièrement aux figures 1, 2 et 5, l'élément de liaison 11 comprend une première portion d'appui 31a, une deuxième portion d'appui 31b et une portion de liaison centrale 33 qui est attenante à la première portion d'appui 31a et à la deuxième portion d'appui 31b.

La portion de liaison centrale 33 présente une forme de coude et peut être flexible. Comme illustré à la figure 5, le corps isolant 3 présente pour chaque élément de retenue 9a, 9b, une surface de coopération 35a, 35b destinée à coopérer avec la portion d'appui 31a, 31b correspondante. On distingue ainsi une première surface de coopération 31a et une deuxième surface de coopération 31b.

Le premier élément de retenue 9a, la première portion de liaison flexible 13a et la première portion d'appui 31a constituent un premier ressort à lame 37a. Il en est de même pour le deuxième élément de retenue 9b, la deuxième portion de liaison flexible 13b et la deuxième portion d'appui 31b qui constituent un deuxième ressort à lame 37b.

Ainsi chaque élément de retenue 9a, 9b correspond à une lamelle de serrage 39a, 39b, chaque portion de liaison flexible 13a, 13b à un coude 41a, 41b et chaque portion d'appui 31a, 31b à une lamelle d'appui 43a, 43b.

Il apparait, comme illustré à la figure 5, que le dispositif de maintien en position et de mise en contact électrique 5 est symétrique selon un premier plan 45 qui sépare en deux la section des ressorts à lame 37a, 37b et selon un deuxième plan 47 qui définit la symétrie entre le premier élément de retenue 9a et le deuxième élément de retenue 9b.

Ces deux symétries permettent un équilibrage des contraintes entre le premier élément de retenue 9a et le deuxième élément de retenue 9b. Cette disposition est intéressante car le contact entre le premier et le deuxième conducteur électrique 7a, 7b est ainsi maintenu de manière optimale.

De manière alternative et comme illustré aux figures 16 à 21, la symétrie entre le premier élément de retenue 9a et le deuxième élément de retenue 9b est définie par rapport à un point central 47'. Cette symétrie centrale permet également une répartition équilibrée des efforts en position de retenue.

Aux figures 6 à 8 est présentée une variante selon laquelle le dispositif de maintien en position et de mise en contact électrique 5 comprend plusieurs couples de premiers et deuxièmes éléments de retenue 9a, 9b disposés selon une direction d'alignement 49.

Selon cette variante, la portion de liaison centrale 33 s'étend selon la direction d'alignement 49 et est reliée à chaque élément de retenue 9a, 9b.

Les conducteurs électriques 7a, 7b peuvent être en contact électrique ensemble comme illustré à la figure 8 en disposant une pièce intermédiaire conductrice 27 commune ou alors connectés deux à deux comme à la figure 7.

Une variante de réalisation est présentée aux figures 9 à 15. Selon cette variante l'appareil électrique 1 est un bloc de jonction 2. Chaque dispositif de maintien en position et de mise en contact électrique 5 permet le raccordement de deux conducteurs électriques 7a, 7b à une barrette de liaison 51 du bloc de jonction 2.

Ainsi la barrette de liaison 51 peut être raccordée à quatre conducteurs électriques 7a, 7b au total. Chaque conducteur électrique 7a, 7b est raccordable indépendamment car en position de retenue, chaque conducteur électrique 7a, 7b est maintenu en position contre la barrette de liaison 51 par l'élément de retenue 9a, 9b correspondant qui est déplaçable indépendamment.

La barrette de liaison 51 comprend une portion centrale 51a et deux portions latérales 51b. Chaque portion latérale 51b est une pièce intermédiaire conductrice 27 telle que décrite précédemment.

Chaque portion latérale 51b présente donc deux emplacements de contact 28a, 28b avec les conducteurs électriques 7a, 7b correspondants et le dispositif 5 un emplacement de fixation 29 qui est soit une nervure 29a comme aux figures 9 et 10 soit une encoche 29b comme aux figures 11 à 14.

Comme plus particulièrement visible à la figure 10, chaque élément de retenue 9a, 9b présente une avancée de matière ou projection 53a, 53b qui correspond à la portion de coopération 19a, 19b.

Cette projection 53a, 53b est transversale à la direction longitudinale 15 en position de retenue et forme un bord transversal de la portion de retenue 9a, 9b. La projection 53a, 53b correspond à une découpe partielle 55a, 55b dans l'élément de retenue 9a, 9b et un décalage de ladite découpe partielle 55a, 55b par rapport à l'élément de retenue 9a, 9b correspondant.

L'élément de retenue 9a, 9b comprend en outre une portion de déplacement 57a, 57b agencée pour coopérer avec un élément de déplacement 59 tel qu'un tournevis inséré dans un canal 61a, 61b correspondant du bloc de jonction 2.

Comme illustré à la figure 12, l'élément de déplacement 59 impose à l'élément de retenue 9a, 9b une contrainte selon la direction longitudinale 15 ou une direction oblique par rapport à la direction longitudinale 15. Cette contrainte a pour effet de déplacer l'élément de retenue 9a, 9b hors de l'emplacement de serrage 23 pour l'introduction ou le retrait du conducteur correspondant 7a, 7b.

La portion de déplacement 57a, 57b est attenante à la portion de coopération 19a, 19b et s'étend transversalement à la direction longitudinale 15.

On peut ainsi distinguer un ensemble de maintien en position et de mise en contact électrique 63 comprenant la barrette de liaison 51 et au moins un dispositif 5 tel que décrit précédemment.

## Revendications

1. Ensemble de maintien en position et de mise en contact électrique (63) comprenant une barrette de liaison (51) et plusieurs dispositifs de maintien en position et de mise en contact électrique (5), chaque dispositif de maintien en position et de mise en contact électrique (5) pour borne de raccordement d'un appareil électrique (1) étant agencé pour maintenir en position et mettre en contact électrique au moins deux conducteurs électriques (7a, 7b) et agencé pour coopérer avec un corps isolant (3) et une barrette de liaison (51) dudit appareil électrique (1), chaque dispositif (5) comprenant :
- un premier élément de retenue (9a) présentant une première portion de coopération (19a) agencée pour, en une position de retenue, coopérer avec un premier conducteur électrique (7a) s'étendant selon une direction longitudinale (15) en imposant une première contrainte transversale (17a) audit premier conducteur électrique (7a),
- un deuxième élément de retenue (9b) présentant une deuxième portion de coopération (19b) agencée pour, en une position de retenue, coopérer avec un deuxième conducteur électrique (7b) s'étendant selon la direction longitudinale (15) en imposant une deuxième contrainte transversale (17b) audit deuxième conducteur électrique (7b),
et **caractérisé en ce que** le dispositif comprend en outre
- un emplacement de serrage (23) défini au moins partiellement en position de retenue par la première portion de coopération (19a) et la deuxième portion de coopération (19b),
- un emplacement (25) destiné à une pièce intermédiaire conductrice (27) agencée pour coopérer avec le premier conducteur électrique (7a) et le deuxième conducteur électrique (7b) en position de retenue,
- un emplacement de fixation (29) destiné à la pièce intermédiaire conductrice (27),
- la pièce intermédiaire conductrice (27), chaque pièce intermédiaire conductrice (27) présentant deux emplacements de contact (28a, 28b), chacun étant agencé pour être en contact avec le conducteur électrique (7a, 7b) correspondant, les emplacements de contact (28a, 28b) étant ménagés sur deux surfaces externes opposés (30a, 30b) de la pièce intermédiaire conductrice (27) s'étendant selon la direction d'extension (32) de la pièce intermédiaire conductrice (27), chaque pièce intermédiaire conductrice (27) correspondant à une portion de la barrette de liaison (51).

2. Ensemble de maintien en position et de mise en contact électrique (63) selon la revendication 1, dans lequel chaque dispositif de maintien en position et de mise en contact électrique (5) comprend un élément de liaison (11) du premier élément de retenue (9a) et du deuxième élément de retenue (9b), l'élément de liaison (11) comprenant une première portion de liaison flexible (13a) coopérant avec le premier élément de retenue (9a) et une deuxième portion de liaison flexible (13b) coopérant avec le deuxième élément de retenue (9b).

3. Ensemble de maintien en position et de mise en contact électrique (63) selon la revendication précédente, dans lequel, pour chaque dispositif de maintien en position et de mise en contact électrique (5), l'élément de liaison (11) comprend une première portion d'appui (31a) et une deuxième portion d'appui (31b), respectivement attenantes à la première portion de liaison flexible (13a) et la deuxième portion de liaison flexible (13b), chacune des portions d'appui (31a, 31b) étant agencée pour coopérer avec le corps isolant (3) et la barrette de liaison (51) de l'appareil électrique (1).

4. Ensemble de maintien en position et de mise en contact électrique (63) selon la revendication précédente, dans lequel, pour chaque dispositif de maintien en position et de mise en contact électrique (5), le premier élément de retenue (9a), la première portion de liaison flexible (13a) et la première portion d'appui (31a) constituent un premier ressort à lame (37a), et/ou dans lequel le deuxième élément de retenue (9b), la deuxième portion de liaison flexible (13b) et la deuxième portion d'appui (31b) constituent un deuxième ressort à lame (37b).

5. Ensemble de maintien en position et de mise en contact électrique (63) selon l'une des revendications 3 ou 4, dans lequel, pour chaque dispositif de maintien en position et de mise en contact électrique (5), l'élément de liaison (11) comprend une portion de liaison centrale (33) attenante à la première portion d'appui (31a) et à la deuxième portion d'appui (31b).

6. Ensemble de maintien en position et de mise en contact électrique (63) selon l'une des revendications précédentes, dans lequel, pour chaque dispositif de maintien en position et de mise en contact électrique (5), le premier élément de retenue (9a), le deuxième élément de retenue (9b) et l'élément de liaison (11) sont d'un seul tenant.

7. Ensemble de maintien en position et de mise en contact électrique (63) selon l'une des revendications précédentes, dans lequel, pour chaque dispositif de maintien en position et de mise en contact électrique (5), la première portion de coopération (19a) et/ou la deuxième portion de coopération (19b) présente un emplacement d'accueil concave (21a, 21b) d'une portion du conducteur électrique (7a, 7b) correspondant s'étendant selon la direction longitudinale (15) en position de retenue.

8. Ensemble de maintien en position et de mise en contact électrique (63) selon l'une des revendications 1 à 6, dans lequel, pour chaque dispositif de maintien en position et de mise en contact électrique (5), la première portion de coopération (19a) et/ou la deuxième portion de coopération (19b) correspondent à une projection (53a, 53b) de l'élément de retenue (9a, 9b) correspondant, formant un bord transversal s'étendant transversalement à la direction longitudinale (15) en position de retenue.

9. Ensemble de maintien en position et de mise en contact électrique (63) selon l'une des revendications précédentes, dans lequel, pour chaque dispositif de maintien en position et de mise en contact électrique (5), au moins un élément de retenue (9a, 9b) présente une portion de déplacement (57a, 57b) agencée pour coopérer avec un élément de déplacement (59) imposant une contrainte selon la direction longitudinale (15) ou une direction oblique par rapport à la direction longitudinale (15), ladite contrainte imposée par l'outil de déplacement (15) visant à déplacer ledit élément de retenue (9a, 9b) hors de l'emplacement de serrage (23).

10. Appareil électrique (1) pourvu d'une borne de raccordement et comprenant un ensemble de maintien en position et de mise en contact électrique (63) selon l'une des revendications précédentes.

## Patentansprüche

1. Einheit zum Halten und Platzieren eines elektrischen Kontakts (63), einen Verbindungssteg (51) und mehrere Vorrichtungen zum Halten und Platzieren eines elektrischen Kontakts (5) umfassend, wobei jede Vorrichtung zum Halten und Platzieren eines elektrischen Kontakts (5) für eine Anschlussklemme eines elektrisches Gerätes (1) eingerichtet ist, um mindestens zwei elektrische Leiter (7a, 7b) in elektrischem Kontakt zu halten und zu platzieren, und eingerichtet, um mit einem Isolierkörper (3) und einem Verbindungssteg (51) des elektrischen Gerätes (1) zu kooperieren, wobei jede Vorrichtung (5) umfasst:
- ein erstes Rückhalteelement (9a), das einen ersten Kooperationsbereich (19a) aufweist, eingerichtet, um, in einer Rückhalteposition, mit einem ersten elektrischen Leiter (7a) zu kooperieren, der sich in Längsrichtung (15) erstreckt, und dem ersten elektrischen Leiter (7a) eine erste Querspannung (17a) auferlegt,
- ein zweites Rückhalteelement (9b), das einen zweiten Kooperationsbereich (19b) aufweist, eingerichtet, um, in einer Rückhalteposition, mit einem zweiten elektrischen Leiter (7b) zu kooperieren, der sich in Längsrichtung (15) erstreckt, und dem zweiten elektrischen Leiter (7b) eine zweite Querspannung (17b) auferlegt, und **dadurch gekennzeichnet, dass** die Vorrichtung ferner umfasst:
- eine Klemmstelle (23), die mindestens teilweise in der Rückhalteposition durch den ersten Kooperationsbereich (19a) und den zweiten Kooperationsbereich (19b) definiert ist,
- eine Stelle (25) für ein leitfähiges Zwischenstück (27), eingerichtet, um mit dem ersten elektrischen Leiter (7a) und dem zweiten elektrischen Leiter (7b) in der Rückhalteposition zu kooperieren,
- eine Befestigungsstelle (29) für das leitfähige Zwischenstück (27),
- das leitfähige Zwischenstück (27), wobei jedes leitfähige Zwischenstück (27) zwei Kontaktstellen (28a, 28b) aufweist, die jeweils eingerichtet sind, um mit dem entsprechenden elektrischen Leiter (7a, 7b) in Kontakt zu stehen, wobei die Kontaktstellen (28a, 28b) auf zwei gegenüberliegenden Außenflächen (30a, 30b) des leitfähigen Zwischenstücks (27) angeordnet sind und sich in der Ausdehnungsrichtung (32) des leitfähigen Zwischenstücks (27) erstrecken, wobei jedes leitfähige Zwischenstück (27) einem Bereich des Verbindungsstegs (51) entspricht.

2. Einheit zum Halten und Platzieren eines elektrischen Kontakts (63) nach Anspruch 1, wobei jede Vorrichtung zum Halten und Platzieren eines elektrischen Kontakts (5) ein Verbindungselement (11) des ersten Rückhalteelements (9a) und des zweiten Rückhalteelements (9b) umfasst, wobei das Verbindungselement (11) einen ersten flexiblen Verbindungsbereich (13a) umfasst, der mit dem ersten Rückhalteelement (9a) kooperiert und einen zweiten flexiblen Verbindungsbereich (13b), der mit dem zweiten Rückhalteelement (9b) kooperiert.

3. Einheit zum Halten und Platzieren eines elektrischen Kontakts (63) nach dem vorhergehenden Anspruch, wobei, für jede Vorrichtung zum Halten und Platzieren eines elektrischen Kontakts (5), das Verbindungselement (11) einen ersten Auflagebereich (31a) und einen zweiten Auflagebereich (31b) umfasst, die jeweils an den ersten flexiblen Verbindungsbereich (13a) und den zweiten flexiblen Verbindungsbereich (13b) angrenzen, wobei jeder der Auflagebereiche (31a, 31b) eingerichtet ist, um mit dem Isolierkörper (3) und dem Verbindungssteg (51) des elektrischen Gerätes (1) zu kooperieren.

4. Einheit zum Halten und Platzieren eines elektrischen Kontakts (63) nach dem vorhergehenden Anspruch, wobei, für jede Vorrichtung zum Halten und Platzieren eines elektrischen Kontakts (5), das erste Rückhalteelement (9a), der erste flexible Verbindungsbereich (13a) und der erste Auflagebereich (31a) eine erste Blattfeder (37a) bilden, und/oder wobei das zweite Rückhalteelement (9b), der zweite flexible Verbindungsbereich (13b) und der zweite Auflagebereich (31b) eine zweite Blattfeder (37b) bilden.

5. Einheit zum Halten und Platzieren eines elektrischen Kontakts (63) nach einem der Ansprüche 3 oder 4, wobei, für jede Vorrichtung zum Halten und Platzieren eines elektrischen Kontakts (5), das Verbindungselement (11) einen zentralen Verbindungsbereich (33) umfasst, der an den ersten Auflagebereich (31a) und den zweiten Auflagebereich (31b) angrenzt.

6. Einheit zum Halten und Platzieren eines elektrischen Kontakts (63) nach einem der vorhergehenden Ansprüche, wobei, für jede Vorrichtung zum Halten und Platzieren eines elektrischen Kontakts (5), das erste Rückhalteelement (9a), das zweite Rückhalteelement (9b) und das Verbindungselement (11) aus einem Stück sind.

7. Einheit zum Halten und Platzieren eines elektrischen Kontakts (63) nach einem der vorhergehenden Ansprüche, wobei, für jede Vorrichtung zum Halten und Platzieren eines elektrischen Kontakts (5), der erste Kooperationsbereich (19a) und/oder der zweite Kooperationsbereich (19b) eine konkave Empfangsstelle (21a, 21b) eines Bereichs des entsprechenden elektrischen Leiters (7a, 7b) aufweist, der sich in Längsrichtung (15) erstreckt in der Rückhalteposition.

8. Einheit zum Halten und Platzieren eines elektrischen Kontakts (63) nach einem der Ansprüche 1 bis 6, wobei, für jede Vorrichtung zum Halten und Platzieren eines elektrischen Kontakts (5), der erste Kooperationsbereich (19a) und/oder der zweite Kooperationsbereich (19b) einer Projektion (53a, 53b) des entsprechenden Rückhalteelements (9a, 9b) entspricht und einen Querrand formt, der sich quer zur Längsrichtung (15) erstreckt in der Rückhalteposition.

9. Einheit zum Halten und Platzieren eines elektrischen Kontakts (63) nach einem der vorhergehenden Ansprüche, wobei, für jede Vorrichtung zum Halten und Platzieren eines elektrischen Kontakts (5), mindestens ein Rückhalteelement (9a, 9b) einen Verschiebungsbereich (57a, 57b) aufweist, der eingerichtet ist, um mit einem Verschiebungselement (59) zu kooperieren und eine Spannung in Längsrichtung (15) oder einer in Bezug zur Längsrichtung (15) schrägen Richtung auferlegt, wobei diese durch das Verschiebungswerkzeug (15) auferlegte Spannung darauf abzielt, das Rückhalteelement (9a, 9b) aus der Klemmstelle (23) heraus zu verschieben.

10. Elektrisches Gerät (1), das mit einer Anschlussklemme versehen ist und eine Einheit zum Halten und Platzieren eines elektrischen Kontakts (63) umfasst, nach einem der vorhergehenden Ansprüche.

## Claims

1. A position-holding and electrical-contacting assembly (63) comprising a connecting strip (51) and several position-holding and electrical-contacting devices (5), each position-holding and electrical-contacting device (5) for connection terminal of an electrical apparatus (1) being arranged to hold in position and set in electrical contact at least two electrical conductors (7a, 7b) and arranged to cooperate with an insulating body (3) and a connecting strip (51) of said electrical apparatus (1), each device (5) comprising:
- a first retaining element (9a) having a first cooperating portion (19a) arranged to cooperate, in a retaining position, with a first electrical conductor (7a) extending according to a longitudinal direction (15) by imposing a first transverse stress (17a) to said first electrical conductor (7a),
- a second retaining element (9b) having a second cooperating portion (19b) arranged to cooperate, in a retaining position, with a second electrical conductor (7b) extending according to the longitudinal direction (15) by imposing a second transverse stress (17b) to said second electrical conductor (7b),
and **characterized in that** the device further comprises
- a clamping location (23) defined at least partially in the retaining position by the first cooperating portion (19a) and the second cooperating portion (19b),
- a location (25) intended for a conductive intermediate part (27) arranged to cooperate with the first electrical conductor (7a) and the second electrical conductor (7b) in the retaining position,
- a fastening location (29) intended for the conductive intermediate part (27),
- the conductive intermediate part (27), each conductive intermediate part (27) having two contact locations (28a, 28b), each being arranged to be in contact with the corresponding electrical conductor (7a, 7b), the contact locations (28a, 28b) being formed on two opposite outer surfaces (30a, 30b) of the conductive intermediate part (27) extending according to the direction of extension (32) of the conductive intermediate part (27), each conductive intermediate part (27) corresponding to a portion of the connecting strip (51).

2. The position-holding and electrical-contacting assembly (63) according to claim 1, wherein each position-holding and electrical-contacting device (5) comprises a connecting element (11) of the first retaining element (9a) and of the second retaining element (9b), the connecting element (11) comprising a first flexible connecting portion (13a) cooperating with the first retaining element (9a) and a second flexible connecting portion (13b) cooperating with the second retaining element (9b).

3. The position-holding and electrical-contacting assembly (63) according to the preceding claim, wherein, for each position-holding and electrical-contacting device (5), the connecting element (11) comprises a first bearing portion (31a) and a second bearing portion (31b), respectively adjoining the first flexible connecting portion (13a) and the second flexible connecting portion (13b), each of the bearing portions (31a, 31b) being arranged to cooperate with the insulating body (3) and the connecting strip (51) of the electrical apparatus (1).

4. The position-holding and electrical-contacting assembly (63) according to the preceding claim, wherein, for each position-holding and electrical-contacting device (5), the first retaining element (9a), the first flexible connecting portion (13a) and the first bearing portion (31a) form a first leaf spring (37a), and/or wherein the second retaining element (9b), the second flexible connecting portion (13b) and the second bearing portion (31b) form a second leaf spring (37b).

5. The position-holding and electrical-contacting assembly (63) according to any of claims 3 or 4, wherein, for each position-holding and electrical-contacting device (5), the connecting element (11) comprises a central connecting portion (33) adjoining the first bearing portion (31a) and the second bearing portion (31b).

6. The position-holding and electrical-contacting assembly (63) according to any of the preceding claims, wherein, for each position-holding and electrical-contacting device (5), the first retaining element (9a), the second retaining element (9b) and the connecting element (11) are made integrally in one-piece.

7. The position-holding and electrical-contacting assembly (63) according to any of the preceding claims, wherein, for each position-holding and electrical-contacting device (5), the first cooperating portion (19a) and/or the second cooperating portion (19b) has a concave receiving location (21a, 21b) for a portion of the corresponding electrical conductor (7a, 7b) extending according to the longitudinal direction (15) in the retaining position.

8. The position-holding and electrical-contacting assembly (63) according to any of claims 1 to 6, wherein, for each position-holding and electrical-contacting device (5), the first cooperating portion (19a) and/or the second cooperating portion (19b) correspond to a projection (53a, 53b) of the corresponding retaining element (9a, 9b), forming a transverse edge extending transversely to the longitudinal direction (15) in the retaining position.

9. The position-holding and electrical-contacting assembly (63) according to any of the preceding claims, wherein, for each position-holding and electrical-contacting device (5), at least one retaining element (9a, 9b) has a moving portion (57a, 57b) arranged to cooperate with a moving element (59) imposing a stress according to the longitudinal direction (15) or a direction oblique to the longitudinal direction (15), said stress imposed by the moving tool (15) being intended to move said retaining element (9a, 9b) out of the clamping location (23).

10. An electrical apparatus (1) provided with a connection terminal and comprising a position-holding and electrical-contacting assembly (63) according to any of the preceding claims.
